# EUROPÄISCHE PATENTSCHRIFT

(11) **EP 0 139 075 B1**
(45) Veröffentlichungstag und Bekanntmachung des Hinweises auf die Patenterteilung: **30.09.1987**
(21) Anmeldenummer: 84104049.6
(22) Anmeldetag: 11.04.1984
(51) Int. Cl.: F21V 31/00

(54) **Scheinwerfereinheit**
Projector unit
Ensemble projecteur

(30) Priorität: 25.10.1983 DE 3338628
(43) Veröffentlichungstag der Anmeldung: 02.05.1985
(73) Patentinhaber: Schydlo, Martin Thadäus, 40885 Ratingen (DE)
(72) Erfinder: Schydlo, Martin Thadäus, 40885 Ratingen (DE)

## Beschreibung

Die Erfindung betrifft eine Scheinwerfereinheit mit einem von einem Glas dichtend abgedeckten Gehäuse, in dem eine auf einem Sockel befestigte Lampe angeordnet ist.

Eine solche Scheinwerfereinheit ist aus der FR-A-1 582188 bekannt. Die Einheit ist jedoch verhältnismäßig groß, da innerhalb des Scheinwerfergehäuses für eine ausreichende Wärmeabfuhr gesorgt werden muß. Darüber hinaus ermöglicht die bekannte Scheinwerfereinheit keine Einstellung des Lichtkegels, wie dies zum Beispiel bei Scheinwerfern für Schwimmbecken gewünscht wird.

Die Baugröße dieser Scheinwerfer wird vielfach als störend empfunden. Wenn man jedoch die Baugröße verringert, werden die mit der notwendigen Wärmeabfuhr beziehungsweise Verstellbarkeit verbundenen Schwierigkeiten größer, insbesondere dann, wenn die Lichtleistung des Scheinwerfers nicht entsprechend herabgesetzt werden soll.

Es werden für Scheinwerfer sowohl Lampen verwendet, die für die übliche Spannung von 220 Volt ausgelegt sind, als auch Niederspannungslampen, die im Spannungsbereich zwischen 24 und 42 V arbeiten. Bei allen diesen Lampen handelt es sich um Glühfadenlampen. Obwohl die bekannten Halogen-Lampen im Verhältnis zu ihrer Baugröße eine wesentlich höhere Lichtleistung haben, lassen sie sich für Scheinwerfer kleinerer Bauart und insbesondere für Scheinwerfer, bei denen sich entstehende Wärme nicht ausreichend abführen läßt, nicht anwenden, denn es wird die Betriebstemperatur dann zu hoch. Dies bedeutet eine zu starke Herabsetzung der Lampen-Lebensdauer.

Auch der aus der DE-A 1 597 978 bekannte Scheinwerfer läßt nicht erkennen, da er die Lampe als solche betrifft, wie die Wärmeabfuhr beziehungsweise eine Verstellbarkeit des Lichtstrahles erreicht werden kann.

Der Erfindung liegt die Aufgabe zugrunde, eine Scheinwerfereinheit zu schaffen, die sich auch bei verhältnismäßig kleiner Bauweise durch eine sehr starke Lichtleistung sowie eine Veränderbarkeit des Lichtaustritts auszeichnet.

Erfindungsgemäß wird dies dadurch erreicht, daß die Lampe eine Halogenlampe ist mit einem die Lampe koaxial umgebenden Reflektor und einer zum Sockel koaxialen, mit dem Gehäuse dichtend verbundenen Halterung, wobei der Sockel und die Halterung einander zugewandte Stirnseiten aufweisen, die als mit der Scheinwerferachse einen nicht rechten Winkel bildende Schrägflächen ausgebildet sind, und die Halterung und der Sockel in unterschiedlichen relativen Drehstellungen zueinander arretierbar sind.

Wenn der Lichtstrahl in genau axialer Richtung aus dem Scheinwerfer austritt, haben die Schrägflächen eine solche relative Drehlage zueinander, daß sich ihre Neigung gegenüber einer genau radialen Bezugsebene aufhebt. Mit zunehmender Drehung aus dieser Stellung heraus summieren sich diese Neigungen kontinuierlich, bis ein Drehwinkel von 180° erreicht ist. Die Neigung des Lichtstrahls gegenüber der Längsachse des Scheinwerfers ist dann genauso groß wie die Summe der Neigungswinkel der beiden Schrägflächen. Diese Neigungswinkel wird man zweckmäßigerweise gleich groß wählen. Die Größe eines Neigungswinkels kann beispielsweise zwischen 5° und 10° liegen. Da für eine derartige Konstruktion nur wenig Raum beansprucht wird, ist sie auch für einen Scheinwerfer der hier vorgeschlagenen Art verwendbar.

Gemäß einer vorteilhaften Ausgestaltung der Erfindung ist die Halterung eine topfförmige Halterung mit einem die Schrägfläche bildenden Boden. Der Sockel wird in der jeweils gewünschtentDrehsteifung entsprechend in die topfförmige Halterung eingesetzt.

Um den Sockel gegen eine unkontrollierte Drehung zu sichern, wird erfindungsgemäß vorgeschlagen, daß der Sockel einen polygonalen Querschnitt hat und daß die Halterung in kreisringförmiger Anordnung mit einer Anzahl von Anschlägen versehen ist, zwischen die die Eckbereiche des Sockels eingreifen. Es wird von der Anzahl der Anschläge abhängen, in welchen Bogenabständen der Sockel jeweils arretierbar ist. Die Rechteckform ist für den Sockel besonders geeignet.

Die Anschläge können zwar auch an der Seitenwand der topfförmigen Halterung ausgebildet sein. Besonders vorteilhaft ist es jedoch, wenn die Anschläge aus dem Boden der Halterung hervorstehende Stifte sind.

Erfindungsgemäß ist weiter vorgesehen, daß die Halterung eine Kabeldurchführung von außen zum Sockel aufweist, wobei die Abdichtung zwischen Gehäuse und Scheinwerferglas beziehungsweise Halterung sowie die Abdichtung zwischen Halterung und der Kabeldurchführung zur Einstellung eines Unterdrucks gasdicht ausgebildet ist.

Beim Einschalten der Halogen-Lampe beträgt die Betriebstemperatur im Gehäuse zunächst bis etwa 230 °C. Bei dieser Temperatur würde die Halogen-Lampe eine zu geringe Lebensdauer haben. Es entsteht jedoch während der ersten Einschaltzeit durch den Wärmeeinfluß im Gehäuse des Scheinwerfers ein Unterdruck. Wenn dieser aufrechterhalten wird, sinkt die Betriebstemperatur auf etwa 180 °C. Diese Temperatur liegt bereits unter der durchschnittlichen Betriebstemperatur einer Halogen-Lampe. Es läßt sich deshalb sogar die durchschnittliche Lebensdauer um mindestens 50 % und vielfach noch bedeutend mehr erhöhen.

Das Gehäuse des Scheinwerfers kann also verhältnismäßig geringe Abmessungen haben. Dies erleichtert im übrigen sogar auch die gasdichte Abdichtung. Es ist möglich, ein Scheinwerfergehäuse von beispielsweise nur 10 cm Durchmesser mit einer Halogen-Lampe zu versehen, deren Stromaufnahme 75 Watt beträgt und die die Leuchtkraft einer 300 Watt-Lampe hat.

Die besondere Abdichtung des Scheinwerfergehäuses auch im Bereich des Kabeldurchtritts ermöglicht darüber hinaus die Verwendung des Scheinwerfers als Unterwasserscheinwerfer, der bis zu einer Tiefe von 50 Metern und mehr als druckfest angesehen werden kann. Da hier eine Halogen-Lampe ausreichend ist, deren Betriebsspannung nur 12 V beträgt, gibt es bei der Verwendung des Scheinwerfers als Unterwasserscheinwerfer oder als Außenscheinwerfer keine Sicherheitsprobleme.

Die kleine Bauform ist natürlich auch insoweit vorteilhaft, als der jeweils vorgesehene Einbaubereich nur in einem entsprechend geringen Ausmaß ausgespart werden muß.

Es ist zwar grundsätzlich auch denkbar, das Gehäuse des Scheinwerfers aus einem entsprechend temperaturbeständigen und festen Kunststoff herzustellen. Besonders vorteilhaft ist es jedoch, wenn das Gehäuse aus metallischem Material besteht, wie es an sich auch für andere Scheinwerfergehäuse bekannt ist, wenn jedoch darüber hinaus das Kabel einen zusätzlichen Leiter aufweist, der mit dem Gehäuse verbunden ist.

Dieses zusätzliche Kabel braucht bei einer Betriebsspannung von nur 12 V natürlich nicht als Massekabel zu dienen. Die Erfindung hat jedoch erkannt, daß der zusätzliche Leiter sich gut zur Erzielung einer zusätzlichen Wärmeabfuhr aus dem Gehäuse eignet. Es kommt als weiterer Vorteil hinzu, daß die durch das Kabel abgeführte Wärme ein Feuchtwerden des Kabels im inneren Bereich verhindert, was von Bedeutung ist, wenn der Scheinwerfer äußeren Feuchtigkeitseinflüssen ausgesetzt ist.

Vorteilhaft ist es erfindungsgemäß ferner, wenn die Isolierung des Kabels und seiner Leiter zumindest im inneren Bereich der Kabeldurchführung entfernt ist und wenn die Abdichtung aus einer Vergußmasse besteht, die unmittelbar an den metallischen Leitern des Kabels anliegt.

Hierdurch wird vermieden, daß die Isolierung der innerhalb des Gehäuses herrschenden Temperatur unmittelbar ausgesetzt wird und ihre Festigkeit verliert, so daß an dieser Stelle die Abdichtung des Scheinwerfergehäuses beeinträchtigt wird.

Weiterhin wird erfindungsgemäß vorgeschlagen, daß die den vorderen Bereich des Scheinwerfers abdeckende Glasscheibe an der Innenseite einen sich konisch verjüngenden Bereich aufweist, und daß dieser Bereich an der Ringdichtung anliegt, deren Außendurchmesser größer ist als der Außendurchmesser der Glasscheibe.

Wenn die Glasscheibe durch ihre Einfassung, beispielsweise durch einen Schraubflansch, in Richtung auf ihre Anlagefläche gedrückt wird, bewirkt der sich konisch verjüngende Bereich eine Zerlegung der Andruckkraft in eine axiale und eine radiale Richtung. Hierdurch wird eine besonders wirksame Abdichtung erreicht, während gleichzeitig gewährleistet ist, daß sich die Glasscheibe in der Ringdichtung selbsttätig zentriert. Hierdurch wiederum wird die Montage erleichtert.

Die Glasscheibe kann gemäß einem weiteren Vorschlag der Erfindung ein Parabolglas sein, jedoch derart, daß eine äußere Ringfläche der Glasscheibe eine in einer radialen Ebene liegende Auflagefläche bildet, an der eine von außen anliegende Halterung angreift. Das Parabolglas bewirkt eine Vergrößerung des Lichtaustrittswinkels um mehrere Grad, so daß trotz des verhältnismäßig kleinen Scheinwerferdurchmessers ein relativ breiter Lichtaustritt vorhanden ist. Hierbei ermöglicht die äußere Ringfläche ein ausreichend festes Anliegen der Halterung an der Glasscheibe, ohne daß unzulässig große Flächenpressungen entstehen.

Im allgemeinen sind das Gehäuse und der Reflektor eines Scheinwerfers unterschiedliche Bauteile. Im Gegensatz hierzu schlägt die Erfindung vor, daß die Innenwandung des Gehäuses hinsichtlich Oberflächenbeschaffenheit und Form als Reflektor ausgebildet ist. Durch Entfernen eines im Gehäuse befindlichen separaten Reflektors kann man den mit dem Gehäuse integrierten Reflektor zur Wirkung bringen und damit den Lichtaustritt verändern. Andererseits kann aber der mit dem Gehäuse integrierte Reflektor als einziger Reflektor vorgesehen sein. Hierdurch lassen sich die Abmessungen gegebenenfalls noch weiter verringern.

Aufgrund der möglichen geringen Abmessungen läßt sich ein nach der Erfindung ausgebildeter Scheinwerfer auch bereits in vorhandene Armaturen an Schwimmbädern einsetzen, die wahlweise auch mit Wasser- oder Luftdüsen versehen oder zum Einbau von Bedienungselementen dienen können. In diesem Fall ist also der Einbau des Scheinwerfers besonders einfach, wozu eine zylindrische Form des Scheinwerfergehäuses und ein auf diesem befindliches Außengewinde beitragen. Aber auch der Einbau in ein Folienbecken ist in einfacher Weise möglich, weil dann auf das Außengewinde des Gehäuses nur eine Kontermutter aufgeschraubt zu werden braucht.

Nachfolgend wird eine bevorzugte Ausführungsform der Erfindung anhand einer Zeichnung näher beschrieben. Im einzelnen zeigen :
Figur 1 einen Schnitt durch den Einbauscheinwerfer ;
Figur 2 eine Draufsicht auf die Darstellung nach Figur 1 mit einem ausgeschnittenen Bereich, der einen Blick bis zum Sockel ermöglicht.

Der Einbauscheinwerfer hat ein zylindrisches Gehäuse 10, das mit einem Außengewinde 11 versehen ist. An der Vorderseite des Gehäuses 10 befindet sich ein Ringflansch 12. In diesen ist ein Scheinwerferglas 13 eingelegt, das als Parabolglas ausgeführt ist, das jedoch an der Vorderseite eine äußere Ringfläche hat, die in einer radialen Ebene liegt und die mit der Bezugsziffer 29 bezeichnet ist. An dieser greift ein Schraubflansch 14 an, der das Scheinwerferglas 13 gegen eine Ringdichtung 15 drückt. Der Außendurchmesser der Ringdichtung 15 ist größer als der Außendurchmesser des Scheinwerferglases 13, das an seiner Unterseite einen sich konisch verjüngenden Bereich aufweist und mit diesem Bereich an der Ringdichtung 15 anliegt. Durch ein Festziehen des Schraubflansches 14 wird die Ringdichtung 15 in axialer und in radialer Richtung beansprucht, wobei sich das Scheinwerferglas 13 selbsttätig justiert. Die Ringdichtung 15 liegt also sowohl an der zylindrischen Innenwand des Ringflansches 12 als auch an der radialen Ringschulter 16 desselben auf.

Eine aus einer Halogen-Lampe 17 und einem Reflektor 18 bestehende Leuchteinheit hat zwei Kontaktstifte 19, die in entsprechende Buchsen eines Sockels 20 eingesteckt werden können. Der Sockel 20 hat die Form einer rechteckigen Platte, deren Ecken abgerundet sind. An seiner der Leuchteinheit abgewandten Seite hat der Sockel 20 eine Schrägfläche 21. Diese bildet mit einer zur Scheinwerferachse 22 radialen Ebene einen spitzen Winkel von etwa 5°.

Eine zylindrische Halterung 23 ist topfförmig ausgebildet und mit einem Außengewinde 24 versehen, so daß sie in ein entsprechendes Innengewinde des Gehäuses 10 einschraubbar ist. Der innere Bereich der Halterung 23 nimmt den Sockel 20 sowie kreisförmig angeordnete Stifte 30 auf, die vom Boden der Halterung 23 aus senkrecht hervorstehen. Die Größe des Sockels 20 ist auf den Radius der Kreisform und auf den Abstand zwischen den Stiften 30 so abgestimmt, daß die Eckbereiche des Sockels 20 jeweils zwischen zwei benachbarte Stifte 30 eingreifen können, so daß der Sockel 20 drehfest gesichert ist. Es sind insgesamt 16 Stifte 20 vorgesehen. Dies ergibt einen Bogenabstand von 22,5° zwischen zwei benachbarten Stiften 30. Einer dieser Stifte 30 hat einen wesentlich größeren Durchmesser, so daß dieser Stift 30 in der Lage ist, eine Drehung des Sockels 20 um mehr als 180° zu verhindern.

Der Boden der topfförmigen Halterung 23 bildet eine weitere Schrägfläche 25, deren Neigungswinkel gegenüber der zuvor erwähnten radialen Ebene genauso groß ist wie der Neigungswinkel der Schrägfläche 21. Somit kann der Sockel 20 in eine Neigung bis zum maximal 10° gebracht werden.

Der Boden der Halterung 23 geht in einen Anschlußstutzen 26 über, der durchbohrt ist und zum Einführen eines Kabels 27 dient.

Das Kabel 27 hat drei Leiter, von denen zwei mit den im Sockel 20 angeordneten Buchsen verbunden sind. Ein dritter Leiter 31 ist mit der Halterung 23 verbunden, die ebenso wie das Gehäuse 10 aus metallischem Material besteht. Der Leiter 31 dient zur Abfuhr der sich sammelnden Wärme. Nicht nur der Leiter 31, sondern auch die beiden übrigen Leiter sind im oberen Bereich des Anschlußstutzens 26 von der Isolierung befreit. Das Abdichten erfolgt mit Hilfe einer Vergußmasse 32, die auch an den abisolierten Leitern zur Anlage kommt und diese fest umgibt.

Die Innenwandung des Gehäuses 10 hat eine konische Form und kann, wenn ein Reflektor 18 nicht vorhanden ist, ebenfalls als Reflektor dienen. Zu diesem Zweck können die entsprechenden Bereiche der Innenwandung des Gehäuses 10 poliert oder mit einer geeigneten Beschichtung versehen sein.

Bei der Montage wird die Halterung 23 mit dem Sockel 20 in das Gehäuse 10 eingeschraubt. Anschließend wird der Sockel 20 in die gewünschte relative Drehstellung gegenüber der Halterung 23 gebracht. In dieser Stellung bleibt der Sockel 20 mit Hilfe der Stifte 30 arretiert.

Durch die noch offene Vorderseite des Gehäuses 10 wird die aus Lampe 17 und Reflektor 18 bestehende Leuchteinheit in das Gehäuse 10 eingeführt, wobei diese Leuchteinheit nach dem Einführen der Kontaktstifte 19 in die zugeordneten Buchsen des Sockels 20 die gewünschte Stellung eingenommen hat. Der Innenraum des Gehäuses 10 ist aufgrund der besonderen Ausbildung der Dichtungsbereiche zwischen Scheinwerferglas 13 und Gehäuse 10 und am Anschlußstutzen 26 in ausreichendem Maße gasdicht, nachdem das Scheinwerferglas 13 eingelegt und der Schraubflansch 14 festgeschraubt sind. Letzterer hat an seinem inneren Rand bogenförmige Aussparungen 28, in die die Finger beim Drehen des Schraubflansches 14 eingreifen können.

Das Außengewinde 11 am Gehäuse 10 ermöglicht ein Einschrauben desselben in Armaturen, die in die Wand eines Schwimmbeckens oder in eine andere Umgebung eingelassen sind. Bei einer Verwendung des Scheinwerfers für ein Folienbecken befindet sich die Beckenwand zwischen dem Ringflansch 12 und einer auf das Außengewinde 11 aufgeschraubten Mutter. Natürlich ist in entsprechender Weise der Einbau des Scheinwerfers in jede beliebige Wand oder Halterung möglich.

Ohne die Abdichtung zwischen dem Gehäuse 10 und der Halterung zu beeinträchtigen, ist es auch möglich, die Halterung 23 ein Stück nach hinten herauszuschrauben und damit die Lampe 17 und den Reflektor 18 entsprechend mehr in das Gehäuse 10 hineinzuziehen. Die Sicherung in der jeweils gewünschten Lage kann durch eine zusätzliche.Mutter erfolgen, die auf das Außengewinde 24 aufgeschraubt wird. Hierdurch läßt sich die Breite des Leuchtfeldes verringern. Im übrigen ist auch ein Auswechseln der Lampe 17 von der Rückseite her möglich, sofern diese nicht mit dem Reflektor 18 eine Baueinheit bildet.

## Patentansprüche

1. Scheinwerfereinheit mit einem von einem Glas dichtend abgedeckten Gehäuse, in dem eine auf einem Sockel befestigte Lampe angeordnet ist, dadurch gekennzeichnet, dass die Lampe eine Halogenlampe ist mit einem die Lampe koaxial umgebenden Reflektor und einer zum Sockel (20) koaxialen, mit dem Gehäuse (10) dichtend verbundenen Halterung (23), wobei der Sockel (20) und die Halterung (23) einander zugewandte Stirnseiten aufweisen, die als mit der Scheinwerferachse (22) einen nicht rechten Winkel bildende Schrägflächen (21, 25) ausgebildet sind und daß die Halterung (23) und der Sockel (20) in unterschiedlichen relativen Drehstellungen zueinander arretierbar sind.

2. Scheinwerfereinheit nach Anspruch 1, dadurch gekennzeichnet, daß die Halterung (23) eine topfförmige Halterung mit einem die Schrägfläche (25) bildenden Boden ist.

3. Scheinwerfereinheit nach Anspruch 1 oder 2, dadurch gekennzeichnet, daß der Sockel (20) einen polygonalen Querschnitt hat und daß die Halterung (23) in kreisringförmiger Anordnung mit einer Anzahl von Anschlägen (30) versehen ist, zwischen die die Eckbereiche des Sockels (20) eingreifen.

4. Scheinwerfereinheit nach Anspruch 3, dadurch gekennzeichnet, daß die Anschläge aus dem Boden der Halterung (23) hervorstehende Stifte (30) sind.

5. Scheinwerfereinheit nach einem der Ansprüche 1 bis 4, dadurch gekennzeichnet, daß die Halterung (23) eine Kabeldurchführung von außen zum Sockel (20) aufweist, wobei die Abdichtung zwischen Gehäuse (10) und Scheinwerferglas (13) beziehungsweise Halterung (23) sowie die Abdichtung zwischen Halterung (23) und der Kabeldurchführung zur Einstellung eines Unterdrucks gasdicht ausgebildet ist.

6. Scheinwerfereinheit nach einem der Ansprüche 1 bis 5, dadurch gekennzeichnet, daß das Gehäuse (10) aus metallischem Material besteht und daß das mit dem Sockel (20) verbundene Kabel (27) einen zusätzlichen Leiter (31) aufweist, der mit dem Gehäuse (10) verbunden ist.

7. Scheinwerfereinheit nach einem der Ansprüche 1 bis 6, dadurch gekennzeichnet, daß die Isolierung des Kabels (27) und seiner Leiter (31) zumindest im inneren Bereich der Kabeldurchführung (26) entfernt ist und daß die Abdichtung aus einer Vergußmasse (32) besteht, die unmittelbar an den metallischen Leitern (31) des Kabels (27) anliegt.

8. Scheinwerfereinheit nach einem der Ansprüche 1 bis 7, dadurch gekennzeichnet, daß das Scheinwerferglas (13) an der Innenseite einen sich konisch verjüngenden Bereich aufweist und daß dieser Bereich an einer Ringdichtung (15) zur Anlage kommt, deren Außendurchmesser größer ist als der Außendurchmesser des Scheinwerferglases (13).

9. Scheinwerfereinheit nach einem der Ansprüche 1 bis 8, dadurch gekennzeichnet, daß das Scheinwerferglas (13) ein Parabolglas ist, bei dem eine äußere Ringfläche (29) eine in einer radialen Ebene liegende Auflagefläche bildet, an der ein Schraubflansch (14) von außen angreift.

10. Scheinwerfereinheit nach einem der Ansprüche 1 bis 9, dadurch gekennzeichnet, daß die Innenwandung des Gehäuses (10) hinsichtlich Oberflächenbeschaffenheit und Form als Reflektor ausgebildet ist.

## Claims

1. A lightning unit comprising a casing sealingly covered by glass means and further comprising a lamp fastened to a socket in said casing, characterized in that said lamp is a halogen bulb with a reflector coaxially surrounding the halogen bulb which has fastening means (23) arranged in coaxial relationship to said socket (20) and sealingly connected to said casing (10), wherein said socket (20) and said fastening means (23) comprise faces in mutually opposed relationship, said faces forming bevelling surfaces (21, 25) inclined, with respect to the lightning unit axis (22), at an angle different from a right angle, and wherein said fastening means (23) and said socket (20) are lockingly engageable in different relative rotary positions with respect to each other.

2. A lightning unit as claimed in claim 1, characterized in that said fastening means (23) is a cup- shaped fastening means with a bottom forming said bevelled surface (25).

3. A lightning unit as claimed in claims 1 or 2. characterized in that said socket (20) has a polygonal cross section and that said fastening means (23) has a plurality of limit stops (30) arranged on a circle, where the edge regions of said socket (20) engage the areas in between said limit stops.

4. A lightning unit as claimed in claim 3, characterized in that said limit stops are pins (30) protruding from said bottom of said fastening means (23).

5. A lightning unit as claimed in any of claims 1 to 4, characterized in that said fastening means (23) comprises a cable feedthrough from the outside to said socket (20), wherein the sealing in between casing (10) and lightning unit glass (13) or fastening means (23), respectively, and the sealing in between fastening means (23) and said cable feedthrough is gas-tight for providing a partial vacuum.

6. A lightning unit as claimed in any of claims 1 to 5, characterized in that said casing (10) consists of a metallic material and that said cable (27) connected to said socket (20) comprises an additional conductor (31) connected to said casing (10).

7. A lightning unit as claimed in any of claims 1 to 6, characterized in that the insulation of said cable (27) and its conductors (31) is removed at least at the inner section of said cable feedthrough (26) and that said sealing comprises a casting compound (32) abutting the metallic conductors (31) of said cable (27).

8. A lightning unit as claimed in any of claims 1 to 7, characterized in that said lightning unit glass (13) has a conically tapered section at the inside, said section abutting an annular gasket (15), the outer diameter of which is larger than the outer diameter of said lightning unit glass (13).

9. A lightning unit as claimed in any of claims 1 to 8, characterized in that said lightning unit glass (13) is a parabolic glass where an outer annular surface (29) formes a supporting surface arranged in a radial plane, said support surface being engaged from the outside by a threaded flange (14).

10. A lightning unit as claimed in any of claims 1 to 9, characterized in that the inner wall of said casing (10) is adapted, with respect to surface properties and form, as a reflector.

## Revendications

1. Projecteur, avec un boîtier hermétiquement recouvert par un verre et dans lequel est disposée une lampe fixée sur une douille, caractérisé en ce que la lampe est une lampe à halogène avec un réflecteur entourant coaxialement l'ampoule et un support (23) coaxial à la douille (20) et assemblé hermétiquement au boîtier (10), la douille (20) et le support (23) présentant des côtés frontaux tournés l'un vers l'autre, qui sont configurés sous la forme de faces obliques (21, 25) formant un angle différent de 90° avec l'axe (22) du projecteur, et en ce que le support (23) et la douille (20) peuvent être bloqués à différentes positions de rotation relative.

2. Projecteur selon la revendication 1, caractérisé en ce que le support (23) est un support en forme de pot avec un fond constituant la face oblique (25)._{.}

3. Projecteur selon la revendication 1 ou 2, caractérisé en ce que la douille (20) a une section polygonale, et en ce que le support (23) est muni d'un certain nombre de butées (30) disposées en anneau de cercle, entre lesquelles s'engagent les zones de coins de la douille (20).

4. Projecteur selon la revendication 3, caractérisé en ce que les butées sont des doigts (30) partant en saillie vers le haut depuis le fond du support (23).

5. Projecteur selon une des revendications 1 à 4, caractérisé en ce que le support (23) présente un passe-câble menant de l'extérieur à la douille (20), le joint d'étanchéité entre le boîtier (10) et le verre (13) du projecteur ou selon le cas le support (23) ainsi que le joint d'étanchéité entre le support (23) et le passe-câble étant prévus étanches aux gaz afin d'établir un vide.

6. Projecteur selon une des revendications 1 à 5, caractérisé en ce que le boîtier (10) est réalisé en un matériau métallique, et en ce que le câble (27) relié à la douille (20) présente un conducteur (31) supplémentaire qui est relié au boîtier (10).

7. Projecteur selon une des revendications 1 à 6, caractérisé en ce que la gaine isolante du câble (27) et de ses conducteurs (31) est supprimée au moins dans la région intérieure du passe-câble (26), et en ce que le joint d'étanchéité consiste en une masse de remplissage (32) qui s'appuie directement contre les conducteurs métalliques (31) du câble (27).

8. Projecteur selon une des revendications 1 à 7, caractérisé en ce que le verre (13) du projecteur présente sur son côté intérieur une région se rétrécissant coniquement, et en ce que cette région vient s'appuyer contre un joint d'étanchéité annulaire (15) dont le diamètre extérieur est supérieur au diamètre extérieur du verre (13) du projecteur.

9. Projecteur selon une des revendications 1 à 8, caractérisé en ce que le verre (13) du projecteur est un verre parabolique, dont une surface annulaire extérieure (29) constitue une surface d'appui située. dans un plan radial, contre laquelle s'appuie de l'extérieur une bride vissée (14).

10. Projecteur selon une des revendications 1 à 9, caractérisé en ce que la paroi intérieure du boîtier (10) est conçue comme un réflecteur en matière de qualité de surface et de forme.
